# EUROPÄISCHE PATENTSCHRIFT

(11) **EP 3 411 152 B1**
(45) Veröffentlichungstag und Bekanntmachung des Hinweises auf die Patenterteilung: **20.11.2024**
(21) Anmeldenummer: 17701474.3
(22) Anmeldetag: 24.01.2017
(51) Int. Cl.: B02C 13/13, B02C 19/00, B02C 21/00, B02C 23/12, B02C 23/14

(54) **VERFAHREN ZUM SCHREDDERN VON FESTSTOFF SOWIE VORRICHTUNG ZUR DURCHFÜHRUNG DES VERFAHRENS**
METHOD FOR SHREDDING SOLID MATTER, AND DEVICE FOR CARRYING OUT SAID METHOD
PROCÉDÉ DE DÉCHIQUETAGE DE MATÉRIAUX SOLIDES ET DISPOSITIF PERMETTANT LA MISE EN OEUVRE DUDIT PROCÉDÉ

(30) Priorität: 01.02.2016 DE 102016101739
(43) Veröffentlichungstag der Anmeldung: 12.12.2018
(73) Patentinhaber: Ventilatorenfabrik Oelde GmbH, 59302 Oelde (DE)
(72) Erfinder: DÖRNER, Martin, 59302 Oelde (DE)
(74) Vertreter: Dantz, Jan Henning
(86) Internationale Anmeldenummer: PCT/EP2017/051424
(87) Internationale Veröffentlichungsnummer: WO 2017/133926

(56) Entgegenhaltungen:
- DE-A1- 19 629 473
- DE-A1- 2 404 075
- DE-A1- 3 803 804
- DE-A1- 3 928 020
- DE-B3- 102014 010 065
- DE-C- 555 510
- DE-T2- 602004 007 311
- US-A- 4 245 999

## Beschreibung

Die Erfindung betrifft ein Verfahren zum Schreddern von metallhaltigem Feststoff nach dem Oberbegriff des Anspruchs 1 sowie eine Vorrichtung zur Durchführung des Verfahrens.

Insbesondere zum Schreddern von Automobilen, Mischschrotten, Aluminiumschrotten, Haushaltswaren oder Elektronikschrott, gemäß der Gattung als Feststoff bezeichnet, kommen sogenannte Großschredder zum Einsatz, mit denen der Feststoff zu einer Stückgröße bis 250 mm zerkleinert wird.

Da der Feststoff einen Anteil vor allem an Eisen und Nichteisenmetallen aufweist, wird das zerkleinerte und insoweit separierte Material der Wiederverarbeitung zugeführt, typischerweise einem Schmelzofen.

Allerdings verhindert die bislang erzielbare Stückgröße insbesonders von Metallverbunden des zerkleinerten Feststoffs eine effektive nachgehende Separierung.

Aus der DE 195 38 235 A1 ist ein Verfahren bekannt, mit dem gebrauchte Spritzen recycelt werden. Dazu werden zunächst die metallischen Nadeln der Spritzen ausgesondert und anschließend der insoweit metallfreie Feststoff geschreddert. Insofern unterscheidet sich dieses bekannte Verfahren von einem gattungsgemäßen, bei dem der metallhaltige Feststoff zunächst vorverdichtet und dann mittels eines Mahlwerkes zerkleinert wird.

Ein vom gattungsbildenden Verfahren abweichender Stand der Technik ist gleichfalls in der DE 101 24 717 A1 offenbart. Mit dem darin beschriebenen Verfahren werden Holzwerkstoffe in wiederverwendbare Einzelbestandteile zerlegt, wobei vor einer Verkleinerungseinrichtung ein Metallabscheider zum Einsatz kommt, so dass der zu zerkleinernde Feststoff nicht metallhaltig ist. Die zum gattungsbildenden Stand der Technik beschriebene Problematik ergibt sich bei den aus den genannten Druckschriften bekannten Verfahren nicht.

In der DE 38 03 804 A1 ist ein Verfahren thematisiert, mit dem keramische Katalysator-Körper, insbesondere für Kfz-Abgasanlagen, mittels einer Hammermühle zu einem rieselfähigen Granulat zerkleinert werden. Diese Hammermühle ist überdies in der Lage ein Blechgehäuse des Katalysator-Körpers zu zerlegen.

Aus der DE 10 2014 010065 B3 ist ein Verfahren bekannt, mit dem aus einem Vorprodukt ein Endprodukt durch Mahlen eines Einsatzgutes hergestellt wird, wobei dies beispielsweise bei der Zementherstellung zum Einsatz kommt.

Baumaterialien in Form von Brandkalk, Kalksteinmehl oder dergleichen werden ebenfalls durch ein aus der DE 39 28 020 A1 bekanntes Verfahren hergestellt, so dass ein gemahlenes Feingut als Endprodukt entsteht.

Mahlwerke sind des Weiteren aus der DE 555 510 C sowie der US 4 245 999 A bekannt, wobei letztere Druckschrift ein Verfahren beschreibt, mit dem Hausmüll zerkleinert wird.

In der DE 24 04 075 A1 ist eine Zerkleinerungsmaschine für Reifen offenbart, die rotierende Messer aufweist.

Abweichend von der Gattung thematisiert die DE 60 2004 007311 T2 eine Vorrichtung zum Zerkleinern von Kunststoffteilen, die Bewehrungsfasern aufweisen.

Ein Verfahren zum Aufbereiten eines Kunststoffgemisches bei einem Kraftfahrzeugrecycling ist aus der DE 196 29 473 A1 bekannt. Gleichfalls abweichend von einem gattungsbildenden Verfahren ist eine Vorverdichtung des Feststoffes dabei nicht vorgesehen.

Der Erfindung liegt die Aufgabe zugrunde, ein Verfahren der gattungsgemäßen Art so weiterzuentwickeln, dass die zu schreddernden Feststoffe für eine Weiterverwertung optimiert werden.

Diese Aufgabe wird durch ein Verfahren mit den Merkmalen des Anspruchs 1 gelöst sowie durch eine Vorrichtung zur Durchführung des Verfahrens.

Diese Vorrichtung weist ein Gehäuse auf, mit einer ersten Kammer, in der der zugeführte Feststoff, der zunächst vorverdichtet ist, in einer ersten Zerkleinerungsstufe sozusagen grob zerkleinert bzw. geschreddert wird. In einer zweiten, von der ersten separaten Kammer ist eine Granuliereinrichtung angeordnet, mittels der der zuvor grob zerkleinerte und separierte Feststoff noch weiter zerkleinert wird, um so zu einer gewünschten Stückgröße zu kommen, die letztendlich bei einer nachfolgenden stofflichen Separierung als gewonnenes Metall, insbesondere Aluminium, Stahl und Kupfer vorliegt. Die Zerkleinerung erfolgt dabei mittels eines in der ersten Kammer positionierten Mahlwerks sowie der Granuliereinrichtung, die ebenfalls als Mahlwerk ausgebildet ist.

Nach einem weiteren Gedanken der Erfindung werden das Mahlwerk und die Granuliereinrichtung über einen gemeinsamen Antrieb betrieben, wobei das Mahlwerk und die Granuliereinrichtung Zerkleinerungswerkzeuge wie Hämmer oder dergleichen aufweisen. Das Mahlwerk und die Granuliereinrichtung sind Bestandteil ein und desselben Werkzeuges, bei dem die Zerkleinerungswerkzeuge des Mahlwerks der ersten Kammer und die Zerkleinerungswerkzeuge der Granuliereinrichtung der zweiten Kammer zugeordnet sind, jeweils als Bereich des gemeinsamen Werkzeuges. Die Zerkleinerungswerkzeuge des Mahlwerks und der Granuliereinrichtung können gleich oder unterschiedlich sein.

Die Vorverdichtung des Feststoffes erfolgt mittels einer einfachen oder doppelten Treibrolle. Das durch das Mahlwerk grob zerkleinerte Material wird mittels eines Decken- und/oder Bodenrostes ausgetragen und über einen Austragsschacht und eine Austragsschwingrinne abgefördert, wobei der zerkleinerte Feststoff in eine Leichtfraktion und eine Schwerfraktion separiert und beispielsweise einer Magnettrommel zugeführt und nach magnetischem und unmagnetischem Material getrennt wird.

Das unmagnetische Material wird danach einem Sieb zugeführt, wobei der Feststoff in Übergröße der Granuliereinrichtung zugeführt wird.

Die Leichtfraktion wird mittels eines Rotationsabscheiders oder eines Zyklons der Granuliereinrichtung zugeführt, in der beide Materialströme, also das sozusagen Überkorn wie auch die Leichtfraktion in einem Granulationsvorgang noch weiter zerkleinert wird.

In einer folgenden Separierung werden staubförmige und besonders leichte Materialbestandteile erfasst und in einem Filter abgeschieden.

Die granulierte Mischfraktion hingegen wird einem Magneten zugeführt und magnetisch separiert. Das nichtmagnetische Material aus der Granuliereinrichtung sowie aus der ersten Zerkleinerungsstufe wird dem Sieb zugeführt.

Die erwähnte Austragsschwingrinne, die die Materialströme aus der ersten und zweiten Zerkleinerungsstufe getrennt abfördert, kann Bestandteil eines Impulssichters sein, durch den bei entsprechender Sichtgeschwindigkeit eine Trennung von Leicht- und Schwergut erfolgt.

Die Vorrichtung zur Impulssichtung besteht aus einer Druckkammer unterhalb einer Schwingrinne mit einem Rost, über den das zerkleinerte Material geführt wird.

Mittels stark beschleunigter Luft wird das über den Rost geführte leichte Material mittels eines Impulses in den Sichtbereich einer oberhalb der Schwingrinne befindlichen Sichthaube gebracht, innerhalb der eine Trennung je nach Sichtgeschwindigkeit von leichtem und schwerem Material erfolgt.

Um sicherzustellen, dass aus der Austragsschwingrinne kein Staub austritt, wird an der Sichthaube deutlich mehr Luft angesaugt als aus dem Rost austritt.

Weitere vorteilhafte Ausbildungen der Erfindung sind in den Unteransprüchen gekennzeichnet.

Ausführungsbeispiele der Erfindung werden nachfolgend anhand der beigefügten Zeichnung beschrieben.

Es zeigen:
- Figur 1: das erfindungsgemäße Verfahren in einem Ablaufschema
- Figur 2: eine Vorrichtung zur Durchführung des Verfahrens in einer schematischen Seitenansicht
- Figur 3: einen Schnitt durch die Vorrichtung nach Figur 2 entsprechend der Linie A-A
- Figur 4: einen Schnitt durch die Vorrichtung nach Figur 2, entsprechend der Linie B-B
- Figur 5: eine Vorrichtung zur Impulssichtung in einer schematischen Seitenansicht.

In der Figur 1 ist ein Ablaufschema eines Verfahrens zum Zerkleinern von insbesondere metallhaltigem Feststoff abgebildet, das im Folgenden nochmals beschrieben wird.

In einem Gehäuse 1 sind ein Mahlwerk 2 sowie eine Granuliereinrichtung 3 angeordnet, wobei das Mahlwerk 2 in einer ersten Kammer 15 und die Granuliereinrichtung 3 in einer zweiten Kammer 17 positioniert sind (Figur 2).

Über ein Förderband 4 wird ein Feststoff, beispielsweise ein zu verschrottendes Kraftfahrzeug, dem Mahlwerk 2 zugeführt, wobei dieser Feststoff zuvor verdichtet ist. Der Feststoff wird in dem Mahlwerk 2 geschreddert, bevor er auf eine Austragsschwingrinne 5 gelangt.

Diese ist Bestandteil eines Impulssichters 7, in dem durch eine entsprechende Sichtgeschwindigkeit eine Trennung von Leicht- und Schwergut erfolgt. Letzteres wird sodann einer Magnettrommel 10 zugeführt und nach magnetischen und unmagnetischen Materialien getrennt.

Im weiteren Verlauf wird das unmagnetische Material unterhalb einer vorgegebenen Stückgröße separiert, während das Material oberhalb einer vorgegebenen Stückgröße der Granuliereinrichtung 3 zugeführt wird.

Die im Impulssichter 7 abgesaugte Schredderleichtfraktion wird nun gleichfalls der Granuliereinrichtung 3 zugeführt und zwar mittels eines Rotationssiebabscheiders oder Zyklons 8.

In der Granuliereinrichtung 3 werden beide Materialströme einem Granuliervorgang unterzogen und weiter zerkleinert. Dieses zerkleinerte Material wird einer Austragsschwingrinne 6 übergeben, die Bestandteil eines zweiten Impulssichters 7' ist, in dem lediglich die staubförmigen und sehr leichten Materialbestandteile mit geringer Sichtgeschwindigkeit erfasst und in einem Filter 9 abgeschieden werden. Die Austragsschwingrinnen 5 und 6 sind bevorzugt zu einer Baueinheit zusammengefasst, insbesondere einstückig ausgebildet.

Die granulierte Mischfraktion hingegen gelangt über die Austragsschwingrinne 6 zu einer Magnettrommel 10, wo sie magnetisch separiert wird.

Zusammen mit dem mittels der Austragsschwingrinne 6 zugeführten Schwerfraktion gelangt das Materialgemisch zu einem Sieb 11, in dem die größeren Stücke abgetrennt und der Granuliereinrichtung 3 wieder zugeführt werden. Bedingt durch den besseren Materialaufschluss beim Granulieren kann in einem folgenden Siebdurchgang ein noch besserer Trenngrad erreicht werden.

In der Figur 2 ist eine erfindungsgemäße Vorrichtung zum Schreddern von insbesondere metallhaltigem Feststoff dargestellt, mit dem Gehäuse 1, das durch eine Trennwand 12 in eine erste Kammer 15 und eine zweite Kammer 17 unterteilt ist.

In der ersten Kammer 15 ist das Mahlwerk 2 und in der zweiten Kammer 17 die Granuliereinrichtung 3 angeordnet. Sowohl die Granuliereinrichtung 3 wie auch Mahlwerk 2 sind Bestandteil eines gemeinsamen Werkzeugs, das durch einen Antrieb betrieben wird, wobei in der ersten Kammer durch das Mahlwerk 2 der Feststoff geschreddert und in der zweiten Kammer 17 durch die Granuliereinrichtung 3 granuliert wird.

Beide weisen jeweils Zerkleinerungseinrichtungen auf, beispielsweise Hämmer oder dergleichen Zerkleinerungswerkzeuge, die über einen gemeinsamen Antrieb 14 betätigt werden.

Wie erwähnt, wird im Mahlwerk 2 zunächst der zugeführte Feststoff grob zerkleinert, wobei dieser Feststoff mittels einer einfachen oder doppelten Treibrolle 13 vorverdichtet wird.

Das insoweit zerkleinerte Material wird über einen Decken- und/oder Bodenrost 16 ausgetragen und gelangt über einen Austragungsschacht 25 (Figur 3) in einen Schredderaustrag 22 einer Austrittsschwingrinne 21.

Über die Austragsschwingrinne 5 gelangt das geschredderte Material zu einer Magnettrommel 10, mittels der das Material magnetisch separiert wird
Dies wird zusammen mit dem von der Austragsschwingrinne 6 kommenden unmagnetischen Materialgemisch zu einem Sieb 11 gefördert, in dem die größeren Stücke abgetrennt und der Granuliereinrichtung 3 über eine Zuführung 24 wieder zugeführt werden.

Unterseitig ist die Granulierungseinrichtung 3, d.h. ist die zweite Kammer 17 durch einen Boden 19 verschlossen, während gegenüberliegend ein Deckenrost 18 vorgesehen ist, dessen Rostöffnungen klein bemessen sind, wodurch der Granulationsvorgang ermöglicht wird.

Mithilfe eines Kompaktors 20 kann der Granulationsprozess gesteuert werden.

Das nach der Granulierung feiner aufgeschlossene und teilweise verkugelte Material wird über den Deckenrost 18 ausgetragen und gelangt über einen Austragsschacht 26 (Figur 4) auf einen Granulataustrag 23 der Austrittsschwingrinne 21.

Die bereits erwähnte Impulssichtung 7 ist in einer schematischen Ansicht in der Figur 5 verdeutlicht.

Darin ist zu erkennen, dass die Impulssichtung 7 eine Druckkammer 27 aufweist, die unterhalb der Austragsschwingrinne 5 angeordnet ist.

In dieser Austragsschwingrinne 5 ist ein Rost 28 eingelassen, der mit Hochgeschwindigkeit von der der Druckkammer 27 ausgehenden Luft durchströmt ist. Dabei reißt die stark beschleunigte Luft das leichte Material, das über den Rost 28 geführt wird, mittels eines Impulses nach oben, wo es in einem Sichtbereich 29 einer über der Austragsschwingrinne 5 befindlichen Sichthaube geführt wird. Je nach Sichtgeschwindigkeit erfolgt eine Trennung des Materials von leicht und schwer.

An der Sichthaube wird deutlich mehr Luft angesaugt als aus dem Rost austritt, wodurch sichergestellt wird, dass eine Staubentwicklung, ausgehend von der Austragsschwingrinne 5, vermieden wird. Überdies wird ein Teil des beim Schreddern entstehenden Staubes abgesaugt.

### Bezugszeichenliste

- 1: Gehäuse
- 2: Mahlwerk
- 3: Granuliereinrichtung
- 4: Förderband
- 5: Austragsschwingrinne
- 6: Austragsschwingrinne
- 7: Impulssichter
- 7': Impulssichter
- 8: Zyklon
- 9: Filter
- 10: Magnettrommel
- 11: Sieb
- 12: Trennwand
- 13: Treibrolle
- 14: Antrieb
- 15: Erste Kammer
- 16: Rost
- 17: Zweite Kammer
- 18: Deckenrost
- 19: Boden
- 20: Kompaktor
- 21: Austrittschwingrinne
- 22: Schredderaustrag
- 23: Granulataustrag
- 24: Zuführung
- 25: Austragsschacht
- 26: Austragsschacht
- 27: Druckkammer
- 28: Rost
- 29: Sichtbereich

## Patentansprüche

1. Verfahren zum Schreddern von metallhaltigem Feststoff, wobei der zunächst vorverdichtete Feststoff einem Mahlwerk (2) zugeführt und darin grob zerkleinert wird, **dadurch gekennzeichnet, dass** der zerkleinerte Feststoff einer Granulierungseinrichtung (3) zugeführt und dort weiter zerkleinert wird.

2. Verfahren nach Anspruch 1, **dadurch gekennzeichnet, dass** der geschredderte Feststoff nach Verlassen des Mahlwerks (2) einer Impulssichtung (7) zugeführt wird, wobei leichtere Teile abgesaugt und im weiteren Verlauf separierte Teile mit einer vorbestimmten Stückgröße der Granuliereinrichtung (3) zugeführt werden.

3. Verfahren nach Anspruch 2, **dadurch gekennzeichnet, dass** der granulierte Feststoff einer weiteren Impulssichtung (1') unterzogen wird, wobei Feststoff mit einer vorbestimmten Stückgröße der Granuliereinrichtung (3) erneut zugeführt wird.

4. Vorrichtung zur Durchführung des Verfahrens nach Anspruch 1, mit einem in einer ersten Kammer (15) eines Gehäuses (1) positionierten Mahlwerk (2), vor dem zur Vorverdichtung des Feststoffs eine einfache oder doppelte Treibrolle angeordnet ist, wobei in einer durch eine Trennwand (12) von der ersten Kammer getrennten zweiten Kammer (17) des Gehäuses (1) eine als Mahlwerk ausgebildete Granuliereinrichtung (3) angeordnet ist, wobei dem Mahlwerk (2) und/oder der Granuliereinrichtung (3) ein Impulssichter (7, 7') nachgeordnet und dem Mahlwerk (2) und der Granuliereinrichtung (3) jeweils eine Austragsschwingrinne (5, 6) des Impulssichters (7, 7') zugeordnet ist.

5. Vorrichtung nach Anspruch 4, wobei die Granuliereinrichtung (3) und das Mahlwerk (2) jeweils über einen gemeinsamen Antrieb (14) antreibbare Zerkleinerungswerkzeuge aufweisen.

6. Vorrichtung nach Anspruch 4, wobei die Granuliereinrichtung (3) und das Mahlwerk (2) Bereiche eines mit Zerkleinerungswerkzeugen versehenen Werkzeuges sind.

7. Vorrichtung nach Anspruch 4, wobei der Impulssichter (7) und/oder das Mahlwerk (2) mit einem Separator, insbesondere einem Zyklon oder Rotationssiebabscheider in Wirkverbindung steht.

8. Vorrichtung nach Anspruch 4, wobei die beiden Austragsschwingrinnen (5, 6) zu einer Baueinheit zusammengefasst sind, vorzugsweise einstückig ausgebildet sind.

9. Vorrichtung nach einem der Ansprüche 4 oder 8, wobei die Austragsschwingrinne (5) einen Rost (28) aufweist, unter dem eine Druckkammer (27) angeordnet ist, mittels der Luft mit hoher Geschwindigkeit durch den Rost (28) führbar ist.

10. Vorrichtung nach Anspruch 9, wobei oberhalb des Rostes (28), auf der der Druckkammer (27) gegenüberliegenden Seite ein Sichtbereich (29) vorgesehen ist.

## Claims

1. Method for shredding metal-containing solid material, wherein the initially pre-compacted solid material is fed to a grinding mechanism (2) and coarsely comminuted therein, **characterized in that** the comminuted solid material is fed to a granulating device (3) and further comminuted there.

2. Method according to claim 1, **characterized in that** the shredded solid material is fed to impulse sifting (7) after leaving the grinding mechanism (2), wherein lighter parts are sucked off and, in the further course, separated parts with a predetermined piece size are fed to the granulating device (3).

3. Method according to claim 2, **characterized in that** the granulated solid material is subjected to further impulse sifting (7'), wherein solid material with a predetermined piece size is again fed to the granulating device (3).

4. Device for carrying out the method according to claim 1, having a grinding mechanism (2) positioned in a first chamber (15) of a housing (1), in front of which a single or double driving roller is arranged for pre-compacting the solid material, wherein in a second chamber (17) of the housing (1), which is separated from the first chamber by a partition wall (12), a granulating device (3) designed as a grinding mechanism is arranged, wherein an impulse sifter (7, 7') is arranged downstream of the grinding mechanism (2) and/or the granulating device (3) and a vibrating discharge chute (5, 6) of the impulse sifter (7, 7') is assigned to the grinding mechanism (2) and the granulating device (3) in each case.

5. Device according to claim 4, wherein the granulating device (3) and the grinding mechanism (2) each have comminution tools which can be driven via a common drive (14).

6. Device according to claim 4, wherein the granulating device (3) and the grinding mechanism (2) are regions of a tool provided with comminution tools.

7. Device according to claim 4, wherein the impulse sifter (7) and/or the grinding mechanism (2) is operatively connected to a separator, in particular a cyclone or rotary screen separator.

8. Device according to claim 4, wherein the two vibrating discharge chutes (5, 6) are combined to form a structural unit, preferably in one piece.

9. Device according to one of claims 4 or 8, wherein the vibrating discharge chute (5) has a grate (28), under which a pressure chamber (27) is arranged, by means of which air can be guided through the grate (28) at high speed.

10. Device according to claim 9, wherein a viewing area (29) is provided above the grate (28) on the side opposite the pressure chamber (27).

## Revendications

1. Procédé pour déchiqueter une matière solide contenant du métal, dans lequel la matière solide préalablement compactée est amenée à un broyeur (2) et broyée grossièrement dans celui-ci, **caractérisé en ce que** la matière solide broyée est amenée à une installation de granulation (3) et y est encore broyée.

2. Procédé selon la revendication 1, **caractérisé en ce que** la matière solide déchiquetée sortant du broyeur (2) est amenée à un criblage par impulsions (7) lors duquel des morceaux légers sont aspirés et des morceaux séparés par la suite d'une taille prédéterminée sont amenés à l'installation de granulation (3).

3. Procédé selon la revendication 2, **caractérisé en ce que** la matière solide granulée est soumise à un nouveau criblage par impulsions (7') lors duquel de la matière solide en morceaux d'une taille prédéterminée est à nouveau amenée à l'installation de granulation (3).

4. Dispositif pour la mise en oeuvre du procédé selon la revendication 1, avec un broyeur (2) positionné dans une première chambre (15) d'un caisson (1), devant lequel un rouleau d'entraînement simple ou double est disposé pour le compactage préalable de la matière solide, dans lequel une l'installation de granulation (3) conformée comme un broyeur est disposée dans une deuxième chambre (17) du coffre (1) séparée de la première chambre par une cloison de séparation (12), dans lequel un crible à impulsions (7, 7') est disposé après le broyeur (2) et/ou l'installation de granulation (3) et une goulotte vibrante de sortie (5, 6) respective du crible à impulsions (7, 7') est associée au broyeur (2) et à l'installation de granulation (3).

5. Dispositif selon la revendication 4, dans lequel l'installation de granulation (3) et le broyeur (2) comportent chacun des outils de broyage pouvant être entraînés par un entraînement commun (14).

6. Dispositif selon la revendication 4, dans lequel l'installation de granulation (3) et le broyeur (2) sont des zones d'un outil muni d'outils de broyage.

7. Dispositif selon la revendication 4, dans lequel le crible à impulsions (7) et/ou le broyeur (2) sont en liaison active avec un séparateur, en particulier un cyclone ou un séparateur rotatif.

8. Dispositif selon la revendication 4, dans lequel les deux goulottes vibrantes de sortie (5, 6) sont réunies dans une unité de construction, de préférence formées d'une seule pièce.

9. Dispositif selon l'une des revendications 4 ou 8, dans lequel la goulotte vibrante de sortie (5) comporte une grille (28) sous laquelle est disposée une chambre de pression (27) au moyen de laquelle de l'air peut être acheminé à grande vitesse à travers la grille (28).

10. Dispositif selon la revendication 9, dans lequel une zone de tamisage (29) est disposée au-dessus de la grille (28), sur le côté opposé à la chambre de pression (27).
